# EUROPÄISCHE PATENTSCHRIFT

(11) **EP 1 318 953 B1**
(45) Veröffentlichungstag und Bekanntmachung des Hinweises auf die Patenterteilung: **03.11.2004**
(21) Anmeldenummer: 01969259.9
(22) Anmeldetag: 30.08.2001
(51) Int. Cl.: B65D 85/78

(54) **TROPFSCHUTZ FÜR NAHRUNGSMITTEL, INSBESONDERE FÜR SPEISEEIS**
ANTI-DRIP DEVICE FOR FOOD, ESPECIALLY FOR ICE CREAM
DISPOSITIF ANTI-GOUTTE DESTINE A DES ALIMENTS, EN PARTICULIER A DES GLACES ALIMENTAIRES

(30) Priorität: 01.09.2000 DE 10043563
(43) Veröffentlichungstag der Anmeldung: 18.06.2003
(73) Patentinhaber: Colosseum Design-Beratungsgesellschaft MbH, 01326 Dresden (DE)
(72) Erfinder: SCHWERG-PETERS, Anke, 01326 Dresden (DE)
(74) Vertreter: Adler, Peter, Dipl.-Ing.
(86) Internationale Anmeldenummer: PCT/DE2001/003284
(87) Internationale Veröffentlichungsnummer: WO 2002/018238

(56) Entgegenhaltungen:
- US-A- 2 321 519
- US-A- 3 306 512
- US-A- 4 718 594
- US-A- 4 938 411
- US-A- 4 992 283

## Beschreibung

Die Erfindung betrifft einen Tropfschutz für Nahrungsmittel, insbesondere für Speiseeis, der manschettenartig deren Umfang umgibt und einen Durchgang aufweist.

Speiseeis wird in vielfältigster Form, unterschiedlichsten Geschmacksrichtungen, mit und ohne Verpackung, als Waffel-, Kugel- oder Stieleis angeboten.

In Nöte kommen Speiseeisesser in der Regel immer dann, wenn sich das Eis erwärmt und zu tropfen beginnt. Nicht nur die Hände werden verschmutzt, auch die Kleidung oder die Umgebung des Eisessers wird in Mitleidenschaft gezogen.

Tropfenfänger für Speiseeis sind in unterschiedlichen Ausführungsformen bereits bekannt. So offenbart die US 2,321,519 A einen Tropfenfänger für Speiseeis, der eine gewölbte Form und einen nach oben abgebogenen Rand aufweist und dessen Durchgang mit abstandsweise angeordneten Schlitzen versehen ist. Durch das. Überstülpen des Tropfenfängers über die Einwaffel bzw. den Einstiel legen sich die durch Schlitze gebildeten Laschen am Umfang der Tüte oder des Stieles an und halten den Tropfenfänger in seiner Lage.

Der Tropfenfänger ist in seiner Herstellung sehr aufwändig und daher kosteninteniv.

Eine weitere Lösung offenbart die US 4, 718,594 A; sie offenbart einen Tropfenfänger, der ebenfalls tellerförmig ausgebildet ist und dessen mittiger Durchgang ein kragenartiges Teil ausweist, das ebenfalls geschlitzt ausgebildet ist. Mit Einführung der Spitze der Eistüte durch den Durchgang werden Finger gebildet, die sich an der Eintüte anlegen und den Tropfenfänger an der Tüte fixieren.

Auch diese Lösung ist in ihrem konstruktiven Aufbau kompliziert, beim Gebrauch schwer zu handhaben und kostenintensiv.

Eine dem Oberbegriff des Anspruchs 1 entsprechende, andere bekannte Lösung offenbart die US 3,306,512. Dieses Schutzrecht beschreibt einen Tropfenfänger aus Löschpapier oder aus Schichten biegbaren und formbeständigen Materials. Der Tropfenfänger weist eine konkave Form auf und besitzt an seinem mittigen Durchgang einen an die Umfangsform der Eistüte angepassten Flansch, mit dem der Tropfenfänger in seiner Lage ,fixiert wird. Auch dieser Tropfenfänger ist insbesondere für Kinder schwer zu handhaben, da sich der Flansch an der Eintüte verhakt. Außerdem ist nicht nachvollziehbar, wie dieser Tropfenfänger und insbesondere der Flansch am mittigen Durchgang technologisch einfach hergestellt werden kann.

Es ist daher Aufgabe der Erfindung, einen Tropfschutz insbesondere für Speiseeis aller Art zu schaffen, mit dem durch einfache Handhabung und originelle Ausbildung ein verkleckern des flüssig werdenden Eises unterbunden werden kann. Außerdem soll der Tropfschutz als Werbemittel dienen und gegebenenfalls weitere Funktionen übernehmen.

Erfindungsgemäß wird die Aufgabe durch einen Tropfschutz gemäß Anspruch 1 gelöst.

Dieser sehr einfach ausgebildete Tropfschutz verhindert zum einen das Verkleckern des Eises, sobald sich dieses erwärmt und zu fließen beginnt. zusätzlich dient er der Übermittlung von Informationen aller Art, beispielsweise der Bekanntgabe von Internetadressen, Firmen- und Produktwerbung, werbung für Gaststätten, Hotels oder auch für Reisen. Er ist einfach handhabbar, da er nur über das Eis gestülpt und im unteren Teil des Eises positioniert werden muss. Dies kann bereits beim Verkauf des Eises durch den Verkäufer geschehen.

Zur Gewährleistung des festen Haltes des Tropfschutzes am Eis ist der Durchgang mit einer elastischen Dichtlippe ausgestattet. Diese kann durch einfaches Ankleben auf beispielsweise einen aus einem Pappematerial hergestellten scheibenförmigen Tropfschutz realisiert werden, wobei die Dichtlippe ringförmig aus einem elastischen Kunststoff- oder Gummimaterial hergestellt ist. Möglich ist selbstverständlich auch ein Einkleben in den Durchgang oder eine anderweitige Befestigung.

Im weiteren werden vorzugsweise Ausbildungsformen beschrieben, die jedoch andere unter Anspruch 1 fallende Ausführungen nicht ausschließen.

So ist es beispielsweise auf technologisch einfache und kostengünstige Art und Weise möglich, den Tropfschutz mit einer beliebigen äußeren Umfangsform zu versehen.

Seine äußere Querschnittsform kann zum Beispiel rund, quadratisch, eckig, rosettenförmig, eine Figur oder ein Motiv darstellend, ausgebildet sein, was.bei letzteren Formen insbesondere für Kinder als Eisgroßverbraucher vorteilhaft und freudeauslösend sein kann.

Der Tropfschutz sollte des weiteren aus gesundheitsverträglichen und umweltfreundlichen Materialien hergestellt sein, um Gesundheit und Umwelt nicht zusätzlich zu belasten.

Wenn er aus essbaren Materialien hergestellt ist, ergibt sich ein zusätzlicher positiver Effekt. Entweder er wird nach dem Eis essen ebenfalls verspeist oder aber er kann umweltfreundlich verkompostiert werden.

Die werbeinformationen sind mittels unterschiedlicher Drucktechniken auf- oder eingedruckt und können auch aufgeklebt sein.

Die gleichzeitige Verwendung des Tropfschutzes als Werbeträger hat große Wirkung, da er überall dort, wo Eis verkauft oder anderweitig angeboten wird, eingesetzt werden kann und die werbebotschaften somit vielseitig und in großem Umfang verbreitet werden. Der Inhalt des Werbeaufdruckes kann an die gewünschte Zielgruppe angepasst werden. Insbesondere sollten auch die Bedürfnisse von Kindern und Jugendlichen Berücksichtigung finden.

Im weiteren kann der Tropfschutz auch derart ausgebildet sein, dass er nach Erfüllung seiner ursprünglichen Funktion beispielsweise als Karte, Untersetzer für Behälter oder als Spielzeug dient. Damit wird eine weiterreichende Nutzung des Tropfschutzes ermöglicht.

Die Erfindung soll nachfolgend anhand eines Beispieles näher erläutert werden. Die Zeichnung zeigt dabei eine der möglichen Formen des erfindungsgemäßen Tropf Schutzes, auf einer Speiseeistüte angeordnet in prinzipieller Darstellung als vorderansicht und Draufsicht.

Nach der Zeichnung weist der sehr einfach und kostengünstig ausgeführte Tropfschutz 1 eine scheibenartige Form auf, besteht aus einem Pappematerial und ist rund ausgebildet. Er besitzt einen runden Durchgang 2, der durch einen einfachen Stanzvorgang in die PaPpescheibe eingebracht wird. Der Tropfschutz 1 ist für eine Eistüte 3 vorgesehen. Er wird von der Spitze der Eistüte 3 aus über die Eistüte 3 geschoben. Auf der Scheibenoberseite 4 und/oder der Scheibenunterseite 5 sind Werbeaufdrucke (in der Zeichnung nicht dargestellt) auf- oder eingebracht, so dass jeder Eisesser mit der Werbebotschaft konfrontiert wird.

Der Tropfschutz 1 kann auch aus einem Kunststoff-, einem essbaren oder auch einem beliebigen anderen Material hergestellt sein. Der Durchgang 2 weist eine Dichtlippe 6 auf, die als einfache Gummimembran ausgebildet ist und in den Durchgang 2 eingeklebt oder auf die Unterseite aufgeklebt ist. Sie dient dem besseren Halt auf der Eistüte 3, so dass der Tropfschutz 1 nicht unbedingt von Hand in seiner Lage gehalten werden muss. Die Dichtlippe 6 gewährleistet auch mit größerer Sicherheit, dass Eistropfen am Tütenrand nicht nach unten laufen können.

Einige weitere mögliche Ausführungsformen des Tropfschutzes und seine universelle Nutzbarkeit sind in den Unteransprüchen erläutert und müssen dem besseren Verständnis halber hier nicht noch weiter beschrieben werden.

### Bezugzeichenliste

- 1: Tropfschutz
- 2: Durchgang
- 3: Eis beziehungsweise Eistüte
- 4: Oberseite
- 5: Unterseite
- 6: Dicht- und Stützlippe

## Patentansprüche

1. Tropfschutz für Nahrungsmittel, insbesondere für Speiseeis, der manschettenartig deren Umfang umgibt und einen Durchgang aufweist, und der aus einem, wenigstens auf seiner Oberseite (4) bedruckbaren Material besteht, wobei der Durchgang (2) eine ihn umlaufende Dicht- und Stützlippe (6) aufweist, **dadurch gekennzeichnet, dass** er als ebene Scheibe ausgebildet ist, und daß die Dicht- und Stützlippe (6) als elastische Membran ausgebildet und an Form und Größe des zu umfassenden Nahrungsmittels (3) angepasst ist.

2. Tropfschutz nach Anspruch 1, **dadurch gekennzeichnet, dass** er eine beliebige umfangsform aufweist.

3. Tropfschutz nach Anspruch 1 und 2, , **dadurch gekennzeichnet, dass** er aus gesundheitsverträglichen und umweltfreundlichen Materialien hergestellt ist.

4. Tropfschutz nach Anspruch 3, **dadurch gekennzeichnet, dass** er aus essbaren Materialien hergestellt ist.

5. Tropfschutz nach Anspruch 1 und einem der Ansprüche 2 bis 4, **dadurch gekennzeichnet, dass** er derart ausgebildet ist, dass er im weiteren als Karte, Untersetzer für Behälter oder als Spielzeug dient.

6. Tropfschutz nach Anspruch 1 und einem der Ansprüche 2 bis 5, **dadurch gekennzeichnet, dass** Werbeinformationen mittels unterschiedlicher Drucktechniken auf- und/oder eingedruckt oder aufgeklebt sind.

## Claims

1. Drip protector for food, in particular for ice cream, which surrounds the periphery of the food in a sleeve-like manner and has a passage and which consists of a material which can be printed on at least on its upper side (4), the passage (2) having a sealing and supporting lip (6) which encircles it, **characterized in that** it is designed as a flat disc and **in that** the sealing and supporting lip (6) is designed as an elastic membrane and is matched to the shape and size of the food (3) to be contained.

2. Drip protector according to Claim 1, **characterized in that** it has any desired peripheral shape.

3. Drip protector according to Claims 1 and 2, **characterized in that** it is produced from health-compatible and environmentally friendly materials.

4. Drip protector according to Claim 3, **characterized in that** it is produced from edible materials.

5. Drip protector according to Claim 1 and one of Claims 2 to 4, **characterized in that** it is designed in such a manner that it serves furthermore as a postcard, a stand for containers or as a toy.

6. Drip protector according to Claim 1 and one of Claims 2 to 5, **characterized in that** advertising information items are printed on and/or in it by means of different printing techniques or are stuck onto it.

## Revendications

1. Dispositif anti-goutte destiné à des aliments, en particulier à des glaces alimentaires, qui entoure leur périphérie à la façon d'une manchette et présente un passage,
**caractérisé en ce qu'**
il est conçu sous forme de disque plane et est constitué d'une matière imprimable au moins sur sa face supérieure (4), le passage présentant une lèvre d'étanchéité et d'appui (6) qui l'entoure, et la lèvre d'étanchéité et d'appui (6) est conçue en tant que membrane élastique et est adaptée à la forme et à la dimension de l'aliment (3) à entourer.

2. Dispositif anti-goutte selon les revendications 1 et 2,
**caractérisé en ce qu'**
il présente une forme périphérique quelconque.

3. Dispositif anti-goutte selon les revendications 1 et 2,
**caractérisé en ce qu'**
il est fabriqué en matières compatibles avec la santé et non-polluantes.

4. Dispositif anti-goutte selon la revendication 3,
**caractérisé en ce qu'**
il est fabriqué en matières comestibles.

5. Dispositif anti-goutte selon la revendication 1 et l'une des revendications 2 à 4,
**caractérisé en ce qu'**
il est conçu de manière à servir également de carte, de dessous-de-plat ou de jouet.

6. Dispositif anti-goutte selon la revendication 1 et l'une des revendications 2 à 5,
**caractérisé en ce que**
des informations publicitaires figurent en surimpression et/ou gravées au moyen de différentes techniques d'impression ou collées.
